# EUROPÄISCHE PATENTSCHRIFT

(11) **EP 1 141 198 B1**
(45) Veröffentlichungstag und Bekanntmachung des Hinweises auf die Patenterteilung: **15.09.2004**
(21) Anmeldenummer: 99966963.3
(22) Anmeldetag: 14.12.1999
(51) Int. Cl.: C11D 3/37, C11D 17/00

(54) **VERWENDUNG VON REINIGUNGSMITTELN FÜR HARTE OBERFLÄCHEN**
USE OF CLEANING AGENTS FOR HARD SURFACES
UTILISATION DES PRODUITS DE NETTOYAGE DESTINES A DES SURFACES DURES

(30) Priorität: 23.12.1998 DE 19859640
(43) Veröffentlichungstag der Anmeldung: 10.10.2001
(73) Patentinhaber: Henkel Kommanditgesellschaft auf Aktien, 40589 Düsseldorf-Holthausen (DE)
(72) Erfinder: MÖLLER, Thomas, D-40593 Düsseldorf (DE); SOLDANSKI, Heinz-Dieter, D-45219 Essen (DE); KÜCH, Stefanie, D-40882 Ratingen (DE); NOGLICH, Jürgen, D-40474 Düsseldorf (DE)
(86) Internationale Anmeldenummer: PCT/EP1999/009893
(87) Internationale Veröffentlichungsnummer: WO 2000/039262

(56) Entgegenhaltungen:
- EP-A- 0 364 260
- WO-A-94/12606
- WO-A-96/04358
- US-A- 4 364 927
- US-A- 5 372 741

## Beschreibung

Die Erfindung betrifft die Verwendung wäßriger flüssiger tensidhaltiger Reinigungsmittel für harte Oberflächen, insbesondere Glas, mit Naphthalinsulfonsäure-Formaldehyd-Kondensat.

Bei den heute üblichen Reinigungsmitteln für harte Oberflächen handelt es sich in der Regel um wäßrige Zubereitungen in Form einer stabilen Lösung oder Dispersion, die als wesentliche Wirkstoffe oberflächenaktive Substanzen, organische Lösungsmittel sowie gegebenenfalls Komplexbildner für die Härtebestandteile des Wassers, Abrasivstoffe und reinigend wirkende Alkalien enthalten. Reinigungsmittel, die vor allem für die Reinigung von Glas- und Keramikoberflächen bestimmt sind, werden häufig als Lösungen der Wirkstoffe in einem Gemisch aus Wasser und mit Wasser mischbaren organischen Lösungsmitteln, in erster Linie niedere Alkohole und Glykolether, formuliert. Beispiele derartiger Mittel finden sich in der deutschen Offenlegungsschrift22 20 540, den US-Patentschriften **3 839 234** und **3 882 038** sowie in den europäischen Patentanmeldungen **344 847** und **393 772**.

US-A-5372741, EP-A-364260 und WO-A-9412606 beschreiben Reinigungsmittel enthaltend Tenside und Naphthalinsulfonsäure Formaldehyd Kondensate.

Bei der Anwendung der Reinigungsmittel stellt sich neben der Forderung nach hoher Reinigungsleistung auch die Forderung nach möglichst einfacher und bequemer Anwendung der Mittel. Meist wird erwartet, daß die Mittel bereits bei einmaligem Auftrag ohne weitere Maßnahmen die gewünschte Wirkung liefern. Hier stellt sich vor allem bei Anwendung auf glatten Oberflächen, insbesondere solchen, die wie Glas oder Keramik spiegelnd reflektieren können, Schwierigkeiten dadurch ein, daß Mittel, die gut reinigen, meist nicht streifenfrei auftrocknen, während solche Mittel, die im wesentlichen ohne sichtbare Rückstände auftrocknen, nur eine begrenzte Reinigungswirkung aufweisen. Um bei annehmbaren Rückstandsverhalten eine hinreichende Reinigungswirkung, insbesondere gegenüber fettigen Anschmutzungen zu erreichen, ist es notwendig, den Reinigungsmitteln neben organischen Lösungsmitteln auch größere Mengen an mehr oder weniger flüchtigen Alkalien zuzusetzen. Hier haben insbesondere Ammoniak und Alkanolamine Anwendung gefunden. Höhere Konzentrationen an Ammoniak bzw. Amin bewirken allerdings neben einer merklichen Geruchsbelästung eine entsprechende Erhöhung des pH-Wertes in der Reinigungsmittellösung mit der Folge, daß empfindlichere Oberflächen, wie beispielsweise Lackflächen, von diesen Reinigungsmitteln deutlich angegriffen werden.

Bei glatten Oberflächen, insbesondere solchen, die wie Glas oder Keramik spiegelnd reflektieren können, treten darüber hinaus zwei spezielle Probleme auf, die in der Regel nicht unmittelbar nach dem Reinigungsvorgang zu Tage treten, sondern meist erst zu einem späteren Zeitpunkt. Es ist dies zum einen das wohlbekannte, aber störende Phänomen der Kondensation von Wasser auf die vorgenannten Oberflächen, beispielsweise im Badezimmer während und nach dem Duschen oder Baden, das im folgenden als *Beschlageffekt* bezeichnet wird. Zum anderen ist es das ebenso bekannte wie unerfreuliche - wenn auch langfristig unvermeidbare - Ereignis, daß nach dem Reinigen einer der Witterung ausgesetzten reflektierenden Oberfläche wie Fensterglas ein Regenschauer mit den im Anschluß zurückbleibenden Regenflecken das Reinigungsergebnis zunichte macht, was nachfolgend als *Regeneffekt* bezeichnet wird.

Es bestand daher nach wie vor Bedarf an Reinigungsmitteln, die bei hoher Reinigungsleistung die genannten Nachteile nicht aufweisen.

Aus der **WO 96/04358 A1** (*Procter & Gamble*) sind Reinigungsmittel bekannt, die Glas reinigen können, ohne in einem störenden Ausmaß Flecken und/oder Filme zu hinterlassen, und eine wirksame Menge eines substantiven Polymers mit hydrophilen Gruppen enthalten, das das Glas mit einer lang anhaltenden höheren Hydrophilie versieht, so daß wenigstens bei den nächsten drei erneuten Benetzungen, beispielsweise durch Regen, das Wasser flächig abläuft und nach dem Trocknen weniger Flecken zurückbleiben. Substantive Polymere sind insbesondere Polycarboxylate wie Poly(vinylpyrrolidon-coacrylsäure), aber auch Poly(styrolsulfonat), kationische Zucker- und Stärkederivate sowie aus Ethylenoxid und Propylenoxid aufgebaute Blockcopolymere, wobei gerade letztere Polyether weniger Substantivität besitzen.

Überraschend wurde nun gefunden, daß diese Aufgaben durch den Einsatz von Naphthalinsulfonsäure-Formaldehyd-Kondensat gelöst werden.

Gegenstand der Erfindung ist die Verwendung tensidhaltiger Reinigungsmittel für harte Oberflächen, die ein oder mehrere Naphthalinsulfonsäure-Formaldehyd-Kondensate enthalten zur Verringerung des Regeneffekts und /oder Beschlageffekts.

Ein besonderer Vorteil der vorliegenden Erfindung besteht darin, daß durch Naphthalinsulfonsäure-Formaldehyd-Kondensat gleichzeitig ein Antiregen- und ein Antibeschlageffekt bewirkt wird. Zudem lassen sich diese Kondensate problemlos klar und lagerstabil in die Reinigungsmittel einarbeiten.

Mengen sind im Rahmen der vorliegenden Erfindung in Gew.-% angegeben und beziehen sich - soweit jeweils nicht ausdrücklich anders ausgeführt - auf das gesamte Mittel.

Der Gehalt an einem oder mehreren Naphthalinsulfonsäure-Formaldehyd-Kondensaten in dem eingsetzten Mittel beträgt 0,001 bis 20 Gew.-%, vorzugsweise 0,01 bis 10 Gew.-%, insbesondere 0,05 bis 5 Gew.-%, besonders bevorzugt 0,1 bis 2,5 Gew.-% und äußerst bevorzugt 0,2 bis 2,0 Gew.-%.

Naphthalinsulfonsäure-Formaldehyd-Kondensate sind Polykondensationsprodukte von Naphthalinsulfonsäure und Formaldehyd, die nach den bekannten Methoden der alkalischen oder sauren Kondensation herstellbar sind.

Im Rahmen der vorliegenden Erfindung schließt der Begriff Naphthalinsulfonsäure-Formaldehyd-Kondensat die Naphthalinsulfonat-Formaldehyd-Kondensate, d.h. die Salze der Naphthalinsulfonsäure-Formaldehyd-Kondensate, mit ein. Geeignete Salze sind beispielsweise die Alkalimetall- und Erdalkalimetallsalze, bevorzugt die Natrium-, Kalium-, Magnesium- und Calciumsalze, sowie die Ammoniumsalze der Naphthalinsulfonsäure-Formaldehyd-Kondensate oder deren Mischungen, insbesondere die Natriumsalze.

Erfindungsgemäß geeignete sind sowohl hochmolekulare bis niedermolekulare Naphthalinsulfonsäure-Formaldehyd-Kondensate, wobei die Niederkondensate etwas bevorzugt sind.

Erfindungsgemäß geeignete Naphthalinsulfonsäure-Formaldehyd-Kondensate sind beispielsweise unter dem Handelsnamen *Lomar®* von der Fa. *Henkel Corp.,* z.B. die niedermolekularen Natriumsalze *Lomar® LS, Lomar® PW, Lomar® PWFA 40* und *Lomar® PL 4*, die hochmolekularen Natriumsalze *Lomar® D* und *Lomar® D SOL,* das Kaliumsalz *Lomar® HP* sowie das Ammoniumsalz *Lomar® PWA,* sowie unter dem Handelsnamen *Tamol*® von der Fa. *BASF* AG, z.B. die Niederkondensate *Tamol® NN 2901,* Ta*mol® NN 7718, Tamol® NN 8906, Tamol® NN 9104, Tamol® NN 9401* (sämtlich Natriumsalze) und *Tamol® NNA 4109* (Ammoniumsalz) mit einer Molmasse im Bereich von etwa 6.500 g/mol, die Mittelkondensate *Tamol® NMC 4001* und *Tamol® NN 9401* (beides Calciumsalze) mit einer Molmasse im Bereich von etwa 20.000 g/mol sowie die Hochkondensate *Tamol*® *NH 3091, Tamol® NH* 7519, *Tamol® NH 9103* (sämtlich Natriumsalze) und *Tamol® NHC 3001* (Calciumsalz) mit einer Molmasse im Bereich von etwa 35.000 g/mol, erhältlich.

In einer besonderen Ausführungsform des erfindungsgemäß eingesetzten Mittels, wird mindestens ein Naphthalinsulfonsäure-Formaldehyd-Kondensat zusammen mit mindestens einem weiteren Additiv, das ebenfalls eine Verringerung des Regen- und/oder Beschlageffekts bewirkt, eingesetzt. Weitere Additive im Sinne dieser besonderen Ausführungsform sind insbesondere (i) die substantiven Polymere mit hydrophilen Gruppen der **WO 96/04358 A1** (*Procter & Gamble*), insbesondere Polycarboxylate wie Poly(vinylpyrrolidon-co-acrylsäure), aber auch Poly(styrolsulfonat), kationische Zucker- und Stärkederivate sowie aus Ethylenoxid und Propylenoxid aufgebaute Blockcopolymere, mit einer durchschnittlichen Molmasse von 10.000 bis 3.000.000 g/mol, vorzugsweise 20.000 bis 2.500.000 g/mol, insbesondere 300.000 bis 2.000.000 g/mol, äußerst bevorzugt 400.000 bis 1.500.000 g/mol, (ii) die Aminoxidpolymere, insbesondere Poly(4-vinylpyridin-N-oxide), der **WO 97/33963 A1** (*Procter & Gamble*) mit einer durchschnittlichen Molmasse von 2.000 bis 100.000 g/mol, vorzugsweise 5.000 bis 20.000 g/mol, insbesondere 8.000 bis 12.000 g/mol, (iii) endgruppenverschlossene polyalkoxylierte Alkohole der Formel R¹O[CH₂CH(CH)₃O]ₚ[CH₂CH(R²)O]_{q}R³, in der R¹ einen linearen, aliphatischen Kohlenwasserstoffrest mit 1 bis etwa 22 Kohlenstoffatomen oder ein Gemisch verschiedener solcher Reste, R² ein Wasserstoffatom oder einen niederen Alkylrest mit 1 bis 6 Kohlenstoffatomen, R³ einen linearen oder verzweigten, gesättigten oder ungesättigten, aliphatischen, ggf. arylsubstitutierten, acyclischen oder cyclischen, Kohlenwasserstoffrest mit 1 bis etwa 78 Kohlenstoffatomen und optional ein oder mehreren Hydroxygruppen und/oder Ethergruppen -O- oder ein Gemisch verschiedener solcher Reste, p eine Zahl von 0 bis etwa 15 und q eine Zahl von 0 bis etwa 50 repräsentiert und die Summe von p und q mindestens 1 ist, insbesondere epoxyverschlossene polyalkoxylierte Alkohole vorgenannter Formel, in der R¹ einen linearen, aliphatischen Kohlenwasserstoffrest mit etwa 4 bis etwa 18, vorzugsweise etwa 4 bis etwa 12, Kohlenstoffatomen, insbesondere einen Butyl-, Hexyl-, Octyl- oder Decylrest bzw. deren Mischungen, oder ein Gemisch verschiedener solcher Reste, R² ein Wasserstoffatom oder einen niederen Alkylrest mit 1 bis 6 Kohlenstoffatomen, vorzugsweise ein Wasserstoffatom, R³ eine Gruppe [CH₂CH(R⁴)O]ᵣH, in der R⁴ für einen linearen, aliphatischen Kohlenwasserstoffrest mit etwa 2 bis etwa 26, vorzugsweise etwa 4 bis etwa 18, insbesondere etwa 6 bis etwa 14, Kohlenstoffatomen oder ein Gemisch verschiedener solcher Reste und r für eine Zahl von 1 bis etwa 3, vorzugsweise 1 bis etwa 2, insbesondere 1, steht, p eine Zahl von 1 bis etwa 5, vorzugsweise 1 bis etwa 2, insbesondere 1, und q eine Zahl von 1 bis etwa 30, vorzugsweise etwa 4 bis etwa 26, insbesondere etwa 10 bis etwa 24, repräsentiert, beispielsweise mit R¹ = C_{8/10}-Alkylrest, R² = H, R³ = [CH₂CH(R⁴)O]ᵣH mit R⁴ = C₈-Alkylrest und r = 1, u = 1 und v = 22, (iv) Ligninsulfonate, beispielsweise die Alkalimetall- und Erdalkalimetalligninsulfonate sowie die Ammoniumligninsulfonate oder deren Mischungen, vorzugsweise Natrium-, Magnesium-, Calcium- oder Ammoniumligninsulfonate sowie deren Mischungen, insbesondere die Natriumligninsulfonate, und/oder Ligninsulfonsäure, die ggf. *in situ* mit einer entrsprechenden Base neutralisiert wird (geeignete Ligninsulfonate sind beispielsweise unter dem Handelsnamen *Zewa®* von der Fa. *Ligninchemie,* z.B. die Natriumligninsulfonate *Zewa® EF, Zewa® S, Zewa® S 2*, *Zewa® SL* und *Zewa® SL 2* sowie das Ammoniumligninsulfonat *Zewa® DIS TR,* unter dem Handelsnamen *Totanin®* von der Fa. *Nike Baeck lndustries GmbH,* z.B. das Ammoniumligninsulfonat *Totanin® AM 5025-T2* und das Calciumligninsulfonat *Totanin® CA 2032,* sowie unter den Handelsnamen *Borresperse®* (etwa 25 % der Moleküle haben eine Molmasse über 20.000 g/mol), *Borrewell®, Borrebond®, Ultrazine®, Ufoxane®* (*Ultrazine®, Ufoxane®:* etwa 40 % der Moleküle haben eine Molmasse über 20.000 g/mol), *Marasperse®, Maracell*® und *Maratan®* von der Fa. *LignoTech USA, lnc.* der *Borregaard* Gruppe, z.B. die Calciumligninsulfonate *Borresperse® CA, Borrebond®* und *Ultrazine® CA,* die Natriumligninsulfonate *Borresperse® NA, Borresperse® 3A, Ultrazine® NA, Ultrazine® NAS, Ufoxane® 2, Ufoxane® 3A* und *Ufoxane® RG,* das Ammoniumligninsulfonat *Borresperse® NH* sowie die Chrom-, Ferrochrom- und Eisenligninsulfonate *Borresperse® C, FC* und FE, erhältlich), (v) Gummi arabicum, (vi) Polyvinylpyrrolidone und (vii) Polyethylenglykole, wobei die Polywachse, feste Polyethylenglykole mit einer Molmasse von ca. 500 bis über 10.000 g/mol, z.B. 4.000 g/mol, und wachsartiger Konsistenz, gegenüber den flüssigen Polyethylenglykolen mit einer Molmasse von beispielsweise 200 g/mol bevorzugt sind.

Als oberflächenaktive Substanzen eignen sich für die erfindungsgemäß eingesetzten Mittel Tenside, insbesondere aus den Klassen der anionischen und nichtionischen Tenside. In einer bevorzugten Ausführungsform der Erfindung enthält das Mittel dementsprechend ein oder mehrere Naphthalinsulfonsäure-Formaldehyd-Kondensate in Kombination mit einem oder mehreren weiteren anionischen und/oder nichtionischen Tensiden. Vorzugsweise enthalten die Mittel anionische und nichtionische Tenside.

Die Menge an anionischem Tensid liegt üblicherweise nicht über 10 Gew.-%, vorzugsweise zwischen 0,01 und 5 Gew.-%, insbesondere zwischen 0,01 und 0,5 Gew.-%, besonders bevorzugt zwischen 0,1 und 0,3 Gew.-%. Sofern die Mittel nichtionische Tenside enthalten, liegt deren Konzentration üblicherweise nicht über 3 Gew.-%, vorzugsweise zwischen 0,001 und 0,3 Gew.-% sowie insbesondere zwischen 0,001 und 0,1 Gew.-%.

Als anionische Tenside eignen sich vorzugsweise C₈-C₁₈-Alkylbenzolsulfonate, insbesondere mit etwa 12 C-Atomen im Alkylteil, C₈-C₂₀-Alkansulfonate, C₈-C₁₈-Monoalkylsulfate, C₈-C₁₈-Alkylpolyglykolethersulfate mit 2 bis 6 Ethylenoxideinheiten (EO) im Etherteil sowie Sulfobernsteinsäureester mit 8 bis 18 C-Atomen in den Alkoholresten.

Die anionischen Tenside werden vorzugsweise als Natriumsalze eingesetzt, können aber auch als andere Alkali- oder Erdalkalimetallsalze, beispielsweise Magnesiumsalze, sowie in Form von Ammonium- oder Aminsalzen enthalten sein.

Beispiele derartiger Tenside sind Natriumkokosalkylsulfat, Natrium-sec.-Alkansulfonat mit ca. 15 C-Atomen sowie Natriumdioctylsulfosuccinat. Als besonders geeignet haben sich Fettalkylsulfate und Fettalkyl+2EO-ethersulfate mit 12 bis 14 C-Atomen, die vorzugsweise zusammen eingesetzt werden.

Als nichtionische Tenside sind vor allem C₈-C₁₈-Alkoholpolyglykolether, d.h. ethoxylierte Alkohole mit 8 bis 18 C-Atomen im Alkylteil und 2 bis 15 Ethylenoxideinheiten (EO), C₈-C₁₈-Carbonsäurepolyglykolester mit 2 bis 15 EO, ethoxylierte Fettsäureamide mit 12 bis 18 C-Atomen im Fettsäureteil und 2 bis 8 EO, langkettige Aminoxide mit 14 bis 20 C-Atomen und langkettige Alkylpolyglycoside mit 8 bis 14 C-Atomen im Alkylteil und 1 bis 3 Glycosideinheiten zu erwähnen. Beispiele derartiger Tenside sind Oleyl-Cetyl-Alkohol mit 5 EO, Nonylphenol mit 10 EO, Laurinsäurediethanolamid, Kokosalkyldimethylaminoxid und Kokosalkylpolyglucosid mit im Mittel 1,4 Glucoseeinheiten.

Bevorzugt werden als nichtionische Tenside die Additionsprodukte aus Ethylenoxid und Fettalkoholen mit insbesondere 2 bis 8 Ethylenoxideinheiten, Fettsäurepolyglykolester (FSE) mit insbesondere 2 bis 10 EO, beispielsweise Talgfettsäure+6-EO-ester, die Alkylpolyglycoside und von diesen wiederum die Vertreter mit 8 bis 10 C-Atomen im Alkylteil und bis zu 2 Glucoseeinheiten. Besonders bevorzugt werden Fettalkoholpolyglykolether mit insbesondere 2 bis 8 EO, beispielsweise C₁₂₋₁₄-Fettlkohol+4-EO-ether.

Besonders bevorzugt sind Mittel, welche anionisches und nichtionisches Tensid enthalten, insbesondere Kombinationen von Fettalkylsulfaten und/oder Fettalkoholpolyglykolethersulfaten mit Fettalkoholpolyglykolethern.

Weiterhin können die erfindungsgemäß eingesetzten Reinigungsmittel wasserlösliche organische Lösungsmittel, beispielsweise niedere Alkohole und/oder Etheralkohole, vorzugsweise aber Gemische verschiedener Alkohole und/oder Etheralkohole, enthalten. Die Menge an organischem Lösungsmittel beträgt üblicherweise nicht mehr als 50 Gew.-%, vorzugsweise 0,1 bis 30 Gew.-%, insbesondere 0,5 bis 15 Gew.-%, äußerst bevorzugt 1 bis 10 Gew.-%.

Als Alkohole werden insbesondere Ethanol, Isopropanol und n-Propanol eingesetzt. Als Etheralkohole kommen hinreichend wasserlösliche Verbindungen mit bis zu 10 C-Atomen im Molekül in Betracht. Beispiele derartiger Etheralkohole sind Ethylenglykolmonobutylether, Propylenglykolmonobutylether, Diethylenglykolmonobutylether, Propylenglykolmonotertiärbutylether und Propylenglykolmonoethylether, von denen wiederum Ethylenglykolmonobutylether und Propylenglykolmonobutylether bevorzugt werden.

Werden Alkohol und Etheralkohol nebeneinander eingesetzt, so liegt das Gewichtsverhältnis beider vorzugsweise zwischen 1 : 2 und 4 : 1. Werden dagegen Gemische zweier verschiedener Etheralkohole, insbesondere Ethylenglykolmonobutylether und Propylenglykolmonobutylether, eingesetzt, so liegt das Gewichtsverhältnis beider vorzugsweise zwischen 1 : 6 und 6 : 1, insbesondere zwischen 1 : 5 und 5 : 1, beispielsweise bei 4 : 1, wobei vorzugsweise der Anteil des Etheralkohols mit weniger C-Atomen der höhere von beiden ist.

Weiterhin können die erfindungsgemäß eingesetzten Mittel flüchtiges Alkali enthalten. Als solches werden Ammoniak und/oder Alkanolamine, die bis zu 9 C-Atome im Molekül enthalten können, verwendet. Als Alkanolamine werden die Ethanolamine bevorzugt und von diesen wiederum das Monoethanolamin. Der Gehalt an Ammoniak und/oder Alkanolamin beträgt vorzugsweise 0,01 bis 3 Gew.-%, insbesondere 0,02 bis 1 Gew.-%, besonders bevorzugt 0,05 bis 0,5 Gew.-%.

Neben dem flüchtigen Alkali können die erfindungsgemäßen Mittel zusätzlich Carbonsäure enthalten, wobei das Äquivalentverhältnis von Amin und/oder Ammoniak zu Carbonsäure vorzugsweise zwischen 1 : 0,9 und 1 : 0,1 liegt. Geeignet sind Carbonsäuren mit bis zu 6 C-Atomen, wobei es sich um Mono-, Di- oder Polycarbonsäuren handeln kann. Je nach Äquivalentgewicht von Amin und Carbonsäure liegt der Gehalt an Carbonsäure vorzugweise zwischen 0,01 und 2,7 Gew.-%, insbesondere zwischen 0,01 und 0,9 Gew.-%. Beispiele geeigneter Carbonsäuren sind Essigsäure, Glykolsäure, Milchsäure, Zitronensäure, Bernsteinsäure und Adipinsäure, von denen vorzugsweise Essigsäure, Zitronensäure und Milchsäure verwendet werden. Besonders bevorzugt wird Essigsäure eingesetzt.

Das verwendete Mittel weist vorzugsweise eine Viskosität nach *Brookfield* (Modell DV-II+, Spindel 31, Drehfrequenz 20 min⁻¹, 20 °C) von 0,1 bis 200 mPa·s, insbesondere 0,5 bis 100 mPa·s, äußerst bevorzugt 1 bis 60 mPa·s, auf. Zu diesem Zweck kann das MittelViskositätsregulatoren enthalten. Die Menge an Viskositätsregulator beträgt üblicherweise bis zu 0,5 Gew.-%, vorzugsweise 0,001 bis 0,3 Gew.-%, insbesondere 0,01 bis 0,2 Gew.-%, äußerst bevorzugt 0,05 bis 0,15 Gew.-%. Geeignete Viskositätsregulatoren sind unter anderem synthetische Polymere wie die Homo- und/oder Copolymere der Acrylsäure bzw. ihrer Derivate, beispielsweise die unter dem Handelsnamen *Carbopol®* erhältlichen Produkte der Firma *Goodrich,* insbesondere das vernetzte Acrylsäurecopolymer *Carbopol-ETD-2623®.* In der internationalen Anmeldung WO **97/38076** ist eine Reihe weiterer von der Acrylsäure abgeleiteter Polymere aufgeführt, die ebenfalls geeignete Viskositätsregulatoren darstellen.

Neben den genannten Komponenten können die erfindungsgemäß eingesetzten Mittel weitere Hilfs- und Zusatzstoffe enthalten, wie sie in derartigen Mitteln üblich sind. Dazu zählen insbesondere Farbstoffe, Parfümöle, pH-Regulatoren (z.B. Citronensäure, Alkanolamine oder NaOH), Konservierungsmittel, Komplexbildner für Erdatkaliionen, Enzyme, Bleichsysteme und Antistatikstoffe. Die Menge an derartigen Zusätzen liegt üblicherweise nicht über 2 Gew.-% im Reinigungsmittel. Die Untergrenze des Einsatzes hängt von der Art des Zusatzstoffes ab und kann beispielsweise bei Farbstoffen bis zu 0,001 Gew.-% und darunter betragen. Vorzugsweise liegt die Menge an Hilfsstoffen zwischen 0,01 und 1 Gew.-%.

Der pH-Wert der erfindungsgemäß eingesetzten Mittel kann über einen weiten Bereich variiert werden, bevorzugt ist jedoch ein Bereich von 2,5 bis 12, insbesondere 6 bis 11 und äußerst bevorzugt 7 bis 10,5, beispielsweise etwa 7,5 oder etwa 10.

Das erfindungsgemäß verwendete Mittel ist sprühbar und kann daher in einem Sprühspender eingesetzt werden.

Ein weiterer Gegenstand der Erfindung ist demgemäß die Verwendung eines Erzeugnis, enthaltend ein Mittel und einen Sprühspender.

Bevorzugt ist der Sprühspender ein manuell aktivierter Sprühspender, insbesondere ausgewählt aus der Gruppe, umfassend Aerosolsprühspender, selbst Druck aufbauende Sprühspender, Pumpsprühspender und Triggersprühspender, insbesondere Pumpsprühspender und Triggersprühspender mit einem Behälter aus transparentem Polyethylen oder Polyethylenterephthalat. Sprühspender werden ausführlicher in der WO 96/04940 (*Procter & Gamble*) und den darin zu Sprühspendern zitierten US-Patenten.

Die Anwendung der erfindungsgemäß eingesetzten Mittel geschieht beispielsweise in der Weise, daß man das Mittel in Mengen von etwa 1,5 bis 10 g pro m², insbesondere 3 bis 7 g pro m², auf die zu reinigende Fläche aufträgt und unmittelbar im Anschluß daran diese Fläche mit einem saugfähigen weichen Gegenstand wischt und sie dadurch reinigt und/oder desinfiziert bzw. sanitiert. Der Auftrag der Mittel erfolgt vorzugsweise mit Hilfe geeigneter Sprühgeräte, insbesondere eines Sprühspenders bzw. eines erfindungsgemäßen Erzeugnisses, um eine möglichst gleichmäßige Verteilung zu erreichen. Zum Wischen eignen sich insbesondere Schwämme oder Tücher, die bei Behandlung größerer Flächen von Zeit zu Zeit mit Wasser ausgespült werden können.

Die erfindungsgemäß verwendeten Mittel werden vorzugsweise anwendungsfertig formuliert. Eine Formulierung als vor der Anwendung entsprechend zu verdünnendes Konzentrat ist im Rahmen der erfindungsgemäßen Lehre ebenfalls möglich, wobei die Inhaltsstoffe dann im oberen Bereich der jeweils angegebenen Mengenbereiche enthalten sind.

Die Mittel können durch Aufmischen unmittelbar aus ihren Rohstoffen, anschließendes Durchmischen und abschließendes Stehen des Mittels bis zur Blasenfreiheit hergestellt werden.

### Beispiele

Die erfindungsgemäß eingesetzten Mittel **E1** bis **E3** und das Vergleichsmittel **V0** wurden durch einfaches Zusammenrühren der Komponenten gemäß Tabelle 1 hergestellt. **E1** bis **E3** enthielten erfindungsgemäß das Naphthalinsulfonsäure-Formaldehyd-Kondensat *Lomar® LS* in unterschiedlichen Mengen, während **V0** kein Additiv aufwies. Sämtliche Mittel hatten einen pH-Wert von 7,5 und waren klar sowie farblos.

**Tabelle 1**

| **Zusammensetzung [Gew.-%]** | **E1** | **E2** | **E3** | **V0** |
|---|---|---|---|---|
| Naphthalinsulfonsäure-Formaldehyd-Kondensat | 0,1 | 0,2 | 0,4 | - |
| Kokosfettalkoholsulfat-Natriumsalz | 0,25 | 0,25 | 0,25 | 0,25 |
| C₁₂₋₁₈-Fettalkohol+7-EO-ether | 0,01 | 0,01 | 0,01 | 0,01 |
| Ethylenglykolmonobutylether | 5 | 5 | 5 | 5 |
| Parfüm | 0,1 | 0,1 | 0,1 | 0,1 |
| Wasser | *ad* 100 | *ad* 100 | *ad* 100 | *ad* 100 |

### Prüfung von Antibeschlag- und Antiregeneffekt

Zunächst wurden auf einem Spiegel der Größe 30 cm × 60 cm je 2 ml des jeweiligen Mittels mit einem gefalteten Vlies der Gesamtgröße 20 cm × 20 cm (*Chicopee, Duralace 60*) verteilt und praxisgerecht auspoliert. Nach 30 min erfolgte jeweils eine zweite identische Behandlung. Weitere 30 min später wurden jeweils derAnitbeschlag- und Antiregeneffekt wie folgt geprüft.

**Antibeschlageffekt.** Der behandelte Spiegel wurde für 5 sec über eine Schale (28 cm × 50 cm × 4 cm) mit 1,5 l kochendem Wasser gehalten und unmittelbar danach bewertet, ob und ggf. wie stark der Spiegel beschlagen war.

**Antiregeneffekt.** Mittels einer Pumpsprühflasche wurden innerhalb von etwa 4 sec ca. 10 g Testregen, hergestellt aus Leitungswasser und 8 g/l *wfk*-Teppichpigmentschmutz (55 Gew.-% Kaolin, 43 Gew.-% Quarz, 1,5 Gew.-% Flammruß 101, 0,5 Gew.-% Eisenoxid schwarz; *wfk-*Code *wfk*-09 W) der wfk-Testgewebe GmbH (http://www.wfk.de), gleichmäßig auf die vorbehandelte Spiegelfläche aufgesprüht. Bewertet wurde unmittelbar im Anschluß daran Benetzung sowie Tropfenbildung und nach dem Trocknen Schmutzverteilung sowie Fleckenbildung.

Die Bewertung erfoigte jeweiis visuell durch ein Panel von fünf Personen, indem jede Person jeweils den vier Mitteln die Position 1 bis 4 in der Reihenfolge abnehmenden Effektes zuordnete. Der jeweilige Mittelwert ist zusammen mit einer Beurteilung in Tabelle 2 als Note angegeben. Je geringer die Note ist, desto besser war der jeweilige Effekt.

**Tabelle 2**

| **Effekt** **Zusammensetzung** | **Note** | **Beurteilung** |
|---|---|---|
| **Antibeschlageffekt** | | |
| **E1** | 3 | geringe Wirkung |
| **E2** | 2 | guter Schutz vor Beschlagen |
| **E3** | 2 | guter Schutz vor Beschlagen |
| **V0** | 4 | kein Antibeschlageffekt |

| **Antiregeneffekt** | Gesamteindruck | der nassen Scheibe |
|---|---|---|
| **E1** | 2,5 | gute Benetzung, wenige Tropfen |
| **E2** | 1,7 | sehr gute Benetzung, fast keine Tropfen |
| **E3** | 1,7 | sehr gute Benetzung, fast keine Tropfen |
| **V0** | 4,0 | gute Benetzung, reißt schnell auf |

| **Antiregeneffekt** | Gesamteindruck | der trockenen Scheibe |
|---|---|---|
| **E1** | 3,0 | etwas bessere Schmutzverteilung als **V0** |
| **E2** | 2,2 | Schmutz gleichmäßig verteilt, kaum Flecken |
| **E3** | 2,0 | Schmutz gleichmäßig verteilt, keine Flecken |
| **V0** | 4,0 | teilweise Flecken und "Ablaufspuren", |
| | | Schmutz nur im oberen Teil gleichmäßig |

Die Mittel **E1** bis **E3** zeigen im Gegensatz zu **V0** erfindungsgemäß sowohl einen Antiregeneffekt als auch einen Antibeschlageffekt.

Analog den erfindungsgemäßen Mittel **E1** bis **E3** wurden weiterhin die Vergleichsmittel **V1** bis **V3** mit dem als Antiregenadditiv bekannten Polymer Poly(natrium-p-styrolsulfonat) gemäß Tabelle 3 auf Basis von **V0** als Rahmenrezeptur hergestellt. Auch diese Mittel hatten einen pH-Wert von 7,5 und waren klar sowie farblos.

**Tabelle 3**

| **Additiv [Gew.-%]** | **V1** | **V2** | **V3** |
|---|---|---|---|
| Poly(natrium-p-styrolsulfonat), 70.000 g/mol | 0,1 | 0,2 | 0,4 |

Wie zuvor beschrieben wurden auch die Mittel **V1** bis **V3** auf einen Antibeschlageffekt hin geprüft.

Im Gegensatz zu den erfindungsgemäßen Mitteln **E1** bis **E3** zeigten die Mittel **V1** bis **V3** jedoch keinen Antibeschlageffekt.

## Patentansprüche

1. Verwendung eines tensidhaltigen Reinigungsmittels für harte Oberflächen mit einem oder mehreren Naphthalinsulfonsäure-Formaldehyd-Kondensaten zur Verringerung des Regen- und/oder des Beschlageffekts.

2. Verwendung nach Anspruch 1, **dadurch gekennzeichnet, daß** das Mittel ein oder mehrere Naphthalinsulfonsäure-Formaldehyd-Kondensate in Kombination mit einem oder mehreren weiteren anionischen und/oder nichtionischen Tensiden enthält.

3. Verwendung nach Anspruch 1 oder 2, **dadurch gekennzeichnet, daß** das Mittel ein oder mehrere Naphthalinsulfonsäure-Formaldehyd-Kondensate in einer Menge von 0,001 bis 20 Gew.-%, vorzugsweise 0,01 bis 10 Gew.-%, insbesondere 0,05 bis 5 Gew.-%, besonders bevorzugt 0,1 bis 2,5 Gew.-%, äußerst bevorzugt 0,2 bis 2,0 Gew.-%, enthält.

4. Verwendung nach Anspruch 1 bis 3, **dadurch gekennzeichnet, daß** das Mittel ein oder mehrere weitere anionische Tenside, vorzugsweise Fettalkylsulfate oder Fettalkoholethersulfate, insbesondere Fettalkylsulfate und Fettalkoholethersulfate, enthält.

5. Verwendung nach Anspruch 1 bis 4, **dadurch gekennzeichnet, daß** das Mittel ein oder mehrere weitere nichtionische Tenside, insbesondere Fettalkoholpolyglykolether, enthält.

6. Verwendung nach einem der Ansprüche 1 bis 5, **dadurch gekennzeichnet, daß** das Mittel ein oder mehrere weitere anionische und nichtionische Tenside, vorzugsweise Fettalkylsulfate oder Fettalkoholethersulfate zusammen mit Fettalkoholpolyglykolethern, insbesondere Fettalkylsulfate und Fettalkoholethersulfate zusammen mit Fettalkoholpolyglykolethem, enthält.

7. Verwendung nach einem der Ansprüche 1 bis 6, **dadurch gekennzeichnet, daß** das Mittel wasserlösliche organische Lösungsmittel, beispielsweise niedere Alkohole und/oder Etheralkohole, vorzugsweise aber Gemische verschiedener Alkohole und/oder Etheralkohole, enthält.

8. Verwendung nach Anspruch 7, **dadurch gekennzeichnet, daß** das Mittel Gemische zweier verschiedener Etheralkohole, insbesondere Ethylenglykolmonobutylether und Propylenglykolmonobutylether, enthält.

9. Verwendung nach Anspruch 8, **dadurch gekennzeichnet, daß** in dem Mittel das Gewichtsverhältnis der beiden Etheralkohole zwischen 1 : 6 und 6 : 1, insbesondere zwischen 1 : 5 und 5 : 1, beträgt, wobei vorzugsweise der Anteil des Etheralkohols mit weniger C-Atomen der höhere von beiden ist.

10. Verwendung nach einem der Ansprüche 1 bis 9, **dadurch gekennzeichnet, daß** das Mittel mindestens ein weiteres Additiv, das ebenfalls eine Verringerung des Regen- und/oder Beschlageffekts bewirkt, enthält.

11. Verwendung nach einem der Ansprüche 1 bis 10, **dadurch gekennzeichnet, daß** das Mittel als Erzeugnis zusammen mit einem Sprühspender zur Anwendung kommt.

## Claims

1. Use of a surfactant-containing cleaning composition for hard surfaces containing one or more naphthalenesulphonic acid-formaldehyde condensates for reducing the rain effect and/or the misting effect.

2. Use according to Claim 1, **characterized in that** the composition comprises one or more naphthalenesulphonic acid-formaldehyde condensates in combination with one or more further anionic and/or nonionic surfactants.

3. Use according to Claim 1 or 2, **characterized in that** the composition comprises one or more naphthalenesulphonic acid-formaldehyde condensates in an amount of from 0.001 to 20% by weight, preferably 0.01 to 10% by weight, in particular 0.05 to 5% by weight, particularly preferably 0.1 to 2.5% by weight, most preferably 0.2 to 2.0% by weight.

4. Use according to Claims 1 to 3, **characterized in that** the composition comprises one or more further anionic surfactants, preferably fatty alkyl sulphates or fatty alcohol ether sulphates, in particular fatty alkyl sulphates and fatty alcohol ether sulphates.

5. Use according to Claims 1 to 4, **characterized in that** the composition comprises one or more further nonionic surfactants, in particular fatty alcohol polyglycol ethers.

6. Use according to one of Claims 1 to 5, **characterized in that** the composition comprises one or more further anionic and nonionic surfactants, preferably fatty alkyl sulphates or fatty alcohol ether sulphates together with fatty alcohol polyglycol ethers, in particular fatty alkyl sulphates and fatty alcohol ether sulphates together with fatty alcohol polyglycol ethers.

7. Use according to one of Claims 1 to 6, **characterized in that** the composition comprises watersoluble organic solvents, for example lower alcohols and/or ether alcohols, but preferably mixtures of different alcohols and/or ether alcohols.

8. Use according to Claim 7, **characterized in that** the composition comprises mixtures of two different ether alcohols, in particular ethylene glycol monobutyl ether and propylene glycol monobutyl ether.

9. Use according to Claim 8, **characterized in that**, in the composition, the weight ratio of the two ether alcohols is between 1:6 and 6:1, in particular between 1:5 and 5:1, where the content of the ether alcohol with fewer carbon atoms is preferably the higher of the two.

10. Use according to one of Claims 1 to 9, **characterized in that** the composition comprises at least one further additive which likewise brings about a reduction in the rain effect and/or misting effect.

11. Use according to one of Claims 1 to 10, **characterized in that** the composition is used as an article together with a spray dispenser.

## Revendications

1. Utilisation d'un agent nettoyant contenant des tensio-actifs, destinés aux surfaces dures, ayant un ou plusieurs condensats formaldéhyde/acide naphtalène-sulfonique, pour diminuer l'effet de la pluie et/ou de la condensation.

2. Utilisation selon la revendication 1, **caractérisée en ce que** l'agent contient un ou plusieurs condensats formaldéhyde/acide naphtalène-sulfonique, en combinaison avec un ou plusieurs autres tensio-actifs anioniques et/ou non ioniques.

3. Utilisation selon la revendication 1 ou 2, **caractérisée en ce que** l'agent contient un ou plusieurs condensats formaldéhyde/acide naphtalène-sulfonique, en une quantité de 0,001 à 20% en poids, de préférence 0,01 à 10% en poids, en particulier 0,05 à 5% en poids, de manière particulièrement préférée de 0,1 à 2,5% en poids, de manière tout particulièrement préférée de 0,2 à 2,0% en poids.

4. Utilisation selon la revendication 1 à 3, **caractérisée en ce que** l'agent contient un ou plusieurs autres tensio-actifs anioniques, de préférence des sulfates d'alkyle gras ou des éthersulfates d'alcool gras, en particulier des sulfates d'alkyle gras et des éthersulfates d'alcool gras.

5. Utilisation selon la revendication 1 à 4, **caractérisée en ce que** l'agent contient un ou plusieurs autres tensio-actifs non ioniques, en particulier des polyglycoléthers d'alcool gras.

6. Utilisation selon l'une quelconque des revendications 1 à 5, **caractérisée en ce que** l'agent contient un ou plusieurs autres tensio-actifs anioniques et non ioniques, de préférence des sulfates d'alkyle gras ou des éthersulfates d'alcool gras conjointement avec des polyglycoléthers d'alcool gras, en particulier des sulfates d'alkyle gras et des éthersulfates d'alcool gras conjointement avec des polyglycoléthers d'alcool gras.

7. Utilisation selon l'une quelconque des revendications 1 à 6, **caractérisée en ce que** l'agent contient des solvants organiques hydrosolubles, par exemple des ether-alcools et/ou alcools inférieurs, toutefois de préférence des mélanges de différents alcools et/ou éther-alcools.

8. Utilisation selon la revendication 7, **caractérisée en ce que** l'agent contient des mélanges de deux éther-alcools différents, en particulier l'éther monobutylique d'éthylèneglycol et l'éther monobutylique de propylèneglycol.

9. Utilisation selon la revendication 8, **caractérisée en ce que**, dans l'agent, le rapport pondéral des deux éther-alcools est compris entre 1:6 et 6:1, en particulier entre 1:5 et 5:1, la proportion de l'éther-alcool ayant moins d'atomes de C étant de préférence la plus élevée des deux.

10. Utilisation selon l'une quelconque des revendications 1 à 9, **caractérisée en ce que** l'agent contient au moins un additif supplémentaire, qui provoque également une diminution de l'effet de la pluie et/ou de la condensation.

11. Utilisation selon l'une quelconque des revendications 1 à 10, **caractérisée en ce que** l'agent est mis en application sous la forme d'un produit conjointement avec un pulvérisateur.
